# EUROPÄISCHE PATENTSCHRIFT

(11) **EP 0 007 068 B1**
(45) Veröffentlichungstag und Bekanntmachung des Hinweises auf die Patenterteilung: **14.10.1981**
(21) Anmeldenummer: 79102274.2
(22) Anmeldetag: 04.07.1979
(51) Int. Cl.: H01H 45/02, H01H 9/02, H05K 5/06

(54) **Elektromechanisches Bauelement, insbesondere Relais**
Electromechanical component, particularly a relay
Composant électromécanique, notamment un relais

(30) Priorität: 18.07.1978 DE 7821508 U
(43) Veröffentlichungstag der Anmeldung: 23.01.1980
(73) Patentinhaber: SIEMENS AKTIENGESELLSCHAFT, 80333 München (DE)
(72) Erfinder: Jägle, Bruno, D-8067 Petershausen (DE)

## Beschreibung

Die Erfindung bezieht sich auf ein elektromechanisches Bauelement, insbesondere ein Relais, bei dem für die Durchführung von Anschlußstiften in der Bodenplatte vorgesehene Durchbrüche mit Gießharz abgedichtet sind.

Bei Bauelementen dieser Art ist es bereits bekannt, die Gehäusekappe über den Rand der Bodenplatte überstehen zu lassen und den gesamten Raum zwischen den überstehenden Rändern mit Gießharz auszufüllen. Um bei dieser Methode auch sicher alle Anschlußstifte abzudichten, muß eine relativ dicke Gießharzschicht aufgebracht werden. Das heißt, daß sich die Gesamthöhe des Bauelements vergrößert, und daß eine große Menge an Gießharz verbraucht wird.

Will man die Menge des Gießharzes beschränken, so ergibt sich das Problem, dieses Gießharz auf der Oberfläche der Bodenplatte gut zu verteilen und vor allem in genügendem Maße, an die abzudichtenden Stellen, nämlich an die Durchbrüche für die Anschlußstifte, zu bringen. Das Gießharz soll auch nicht zu dünnflüssig sein, da es sonst in unerwünschter Weise durch die Durchbrüche in das Bauteilinnere fließt. Zur Lösung dieses Problems wurde bereits vorgeschlagen, zur Verteilung des Gießharzes ein Vlies mit hoher kapillarer Saugkraft auf die Bodenplatte aufzubringen (DE-B-26 16 299). Dieses Vlies ist allerdings ein Zusatzteil, welches in einem eigenen Arbeitsgang aufgesetzt werden muß. Daneben wurde auch bereits vorgeschlagen, eine Schutzwanne aus schrumpfbarem Kunststoff zu verwenden (DE-B-2504021). Die Innenoberfläche der dort verwendeten Schutzwanne ist mit einem Kunststoffkleber beschichtet, der sich während des Aufschrumpfens verflüssigt und beim Abkühlen aushärtet oder verfestigt. Auch hierbei ist also ein zusätzliches Teil, nämlich die speziell hergestellte und aufgebrachte Schrumpfwanne, erforderlich.

Aufgabe der Erfindung ist es, ein elektromechanisches Bauelement der eingangs erwähnten Art so auszubilden, daß das Gießharz ohne zusätzliches teil gut an die abzudichtenden Durchführungen herangeführt wird; dabei soll die Bauteilhöhe nicht vergrößert und die Gießharzmenge möglichst gering gehalten werden.

Erfindungsgemäß wird diese Aufgabe dadurch gelöst, daß auf der Außenoberfläche der Bodenplatte ein Kanalsystem zur Aufnahme des Gießharzes vorgesehen ist, wobei von relativ breiten Einfüllkanälen enge Kapillarkanäle zu den Durchbrüchen für die Anschlußstifte führen.

Dieses Kanalsystem besteht also aus Kanälen mit zwei unterschiedlichen Breiten. Zum Einfüllen des Gießharzes dienen Kanäle, die durch ihre Breite ein problemloses Auffüllen mittels Einfülldüsen ermöglichen. Von diesen Einfüllkanälen zweigen aber enge Kapillarkanäle ab, die zu den Anschlußstiften und um diese herum führen und durch ihre Kapillarwirkung das Gießharz genau an die abzudichtenden Stellen, nämlich an die Durchbrüche der Bodenplatte, hinführen. Somit wird das Gießharz an den gewünschten Ort gebracht, ohne daß die Einfülldüsen allzu nahe an die Anschlußstifte herangebracht werden müssen und diese u. U. mit Gießharz verunreinigen.

In einer Weiterbildung können die Bodenflächen der Einfüllkanäle jeweils eine Neigung zu den Kapillarkanälen hin besitzen. Dadurch wird das Fließverhalten in die gewünschte Richtung verbessert. Weiterhin kann das Kanalsystem einen umlaufenden Kanal im Bereich der Randspalte zwischen Bodenplatte und einer Schutzkappe des Bauelementes besitzen. Auch hier kann der Kanalboden jeweils eine Schräge zur Randspalte hin besitzen.

Die Erfindung wird nachfolgend an einem Ausführungsbeispiel näher erläutert.

Es zeigt
F i g. 1 und 2 ein erfindungsgemäß gestaltetes Bauelement in einer Ansicht auf die Anschlußseite und im Schnitt,
F i g. 3 eine Anordnung zur Abdichtung des Bauelementes von F i g. 1.

Das in den F i g. 1 und 2 dargestellte Bauelement, beispielsweise ein Relais, besitzt einen Grundkörper 1 mit einer Bodenplatte 2 und einer Schutzkappe 3. In der Bodenplatte 2 sind Durchbrüche 4 für Anschlußstifte 5 vorgesehen. Neben den flachen Anschlußstiften 5 können auch runde Anschlußstifte 5' in entsprechend runden Durchbrüchen 4' geführt sein. Diese Durchbrüche 4 bzw. 4' sollen ebenso wie die Randspalte 6 zwischen Grundplatte 2 und Schutzkappe 3 mit Gießharz abgedichtet werden.

Zum Einfüllen des Gießharzes besitzt die Bodenplatte 2 ein Kanalsystem mit längs verlaufenden Einfüllkanälen 7 und quer verlaufenden Kapillarkanälen 8, welche von den Einfüllkanälen zu den Durchbrüchen 4 bzw. 4' führen. Das Gießharz wird über Düsen in die Einfüllkanäle 7 gebracht und fließt von da aus aufgrund der Kapillarwirkung der Kapillarkanäle 8 zu den Durchbrüchen 4 bzw. 4', wobei die Anschlußstifte 5 bzw. 5' ringsum umflossen und abgedichtet werden. Eine schräge Gestaltung des Kanalbodens in den Einfüllkanälen 7 erleichtert das Abfließen des Gießharzes zu den Kapillarkanälen 8. Gleichzeitig wird die Randspalte 6 über einen Randkanal 9 abgedichtet. Um hierbei ebenfalls eine gleichmäßige Verteilung des Gießharzes zu ermöglichen, sind auch in den Bodenbereichen ohne Anschlußstifte zusätzliche Einfüllkanäle 7' vorgesehen. Auch der Randkanal besitzt eine Bodenschräge 10, welche das Gießharz zur Randspalte 6 hin fließen läßt.

F i g. 3 zeigt das Einfüllen des Gießharzes. Das Bauelement wird so gelegt, daß die Bodenplatte mit den Anschlußstiften nach oben weist. Dann wird das Bauelement unter dem Dosierkopf einer Gießharzdosieranlage in Längsrichtung bewegt, so daß jeder Einfüllkanal 7 bzw. 7' unter einer Einfülldüse 11 entlang bewegt wird. Dabei wird kontinuierlich aus den Einfülldüsen 11 Gießharz in die Einfüllkanäle geleitet.

## Patentansprüche

1. Elektromechanisches Bauelement, insbesondere Relais, bei dem für die Durchführung von Anschlußstiften in der Bodenplatte vorgesehene Durchbrüche mit Gießharz abgedichtet sind, dadurch gekennzeichnet, daß auf der Außenoberfläche der Bodenplatte (2) ein Kanalsystem zur Aufnahme des Gießharzes vorgesehen ist, wobei von relativ breiten Einfüllkanälen (7, 7') enge Kapillarkanäle (8, 8') zu den Durchbrüchen (4, 4') für die Anschlußstifte (5, 5') führen.

2. Bauelement nach Anspruch 1, dadurch gekennzeichnet, daß die Bodenflächen der Einfüllkanäle (7, 7') zu den Kapillarkanälen (8, 8') hin geneigt sind.

3. Bauelement nach Anspruch 1 oder 2, dadurch gekennzeichnet, daß die Einfüllkanäle (7, 7') mit einem entlang einer Randspalte (6) zwischen der Bodenplatte (2) und einer Schutzkappe (3) verlaufenden Randkanal (9) verbunden sind.

4. Bauelement nach Anspruch 3, dadurch gekennzeichnet, daß in Bodenbereichen ohne Anschlußstifte zusätzliche, nur mit dem Randkanal (9) in Verbindung stehende Einfüllkanäle (7') vorgesehen sind.

5. Bauelement nach einem der Ansprüche 1 bis 4, dadurch gekennzeichnet, daß die Kapillarkanäle (8, 8') einen keilförmigen Querschnitt aufweisen.

## Claims

1. An electromechanical component, in particular a relay, wherein openings for the passage of terminal pins are arranged in the base plate and are sealed with casting resin, characterised in that on the outer face of the base plate (2), a channel system is provided for the reception of the casting resin, and in which narrow capillary channels (8, 8') lead from relatively wide feed channels (7, 7') to openings (4,4') for the terminal pins (5, 5').

2. A component as claimed in Claim 1, characterised in that the base surfaces of the feed channels (7, 7') are inclined towards the capillary channels (8, 8').

3. A component as claimed in Claim 1 or Claim 2, characterised in that the feed channels (7, 7') are connected to a peripheral channel (9) which runs along a peripheral gap (6) between the base plate (2) and a protective cap (3).

4. A component as claimed in Claim 3, characterised in that in regions of the base plate without terminal pins, there are arranged additional feed channels (7') which are connected only to the peripheral channel (9).

5. A component as claimed in one of Claims 1 to 4. characterised in that the capillary channels (8, 8') have a wedge-shaped cross-section.

## Revendications

1. Composant électromécanique, plus particulièrement refais, dans lequel les ouvertures prévues dans une plaque de fond pour le passage des broches de raccordement sont rendues étanches avec de la résine coulable, caractérisé par le fait qu'il est prévu sur la surface extérieure de la plaque de fond (2) un système de canaux destiné à recevoir la résine coulable, des canaux capillaires étroits (8, 8') menant de canaux de remplissage (7, 7') relativement larges vers les ouvertures (4, 4') pour les broches de raccordement (5, 5').

2. Composant électromécanique selon la revendication 1, caractérisé par le fait que les surfaces de fond des canaux de remplissage (7, 7') sont inclinées vers les canaux capillaires (8, 8').

3. Composant électromécanique selon la revendication 1 ou 2, caractérisé par le fait que les canaux de remplissage (7, 7') sont reliés avec un canal périphérique (9) qui s'étend le long d'une fente périphérique (6) située entre la plaque de fond et le capot de protection.

4. Composant électromécanique selon la revendication 3, caractérisé par le fait que dans des parties du fond, dépourvues de broches de raccordement, sont prévus des canaux de remplissage supplémentaires (7) qui sont en liaison avec le canal périphérique (9).

5. Composant électromécanique selon l'une des revendications 1 à 4, caractérisé par le fait que les canaux capillaires (8, 8') présentent une section transversale cunéiforme.
